# EUROPÄISCHE PATENTSCHRIFT

(11) **EP 2 134 106 B1**
(45) Veröffentlichungstag und Bekanntmachung des Hinweises auf die Patenterteilung: **25.11.2015**
(21) Anmeldenummer: 09155856.9
(22) Anmeldetag: 23.03.2009
(51) Int. Cl.: H04R 25/00

(54) **Hörgerät und Energieladegerät sowie zugehöriges Verfahren**
Hearing aid and energy charger and accompanying method
Appareil auditif et appareil de chargement en énergie et procédé correspondant

(30) Priorität: 13.05.2008 DE 102008023352
(43) Veröffentlichungstag der Anmeldung: 16.12.2009
(73) Patentinhaber: Sivantos Pte. Ltd., Singapore 139959 (SG)
(72) Erfinder: Boguslavskij, Mihail, 96450 Coburg (DE)
(74) Vertreter: FDST Patentanwälte

(56) Entgegenhaltungen:
- EP-A- 0 499 939
- EP-A- 0 984 664
- WO-A-2007/056421
- DE-C1- 10 047 388

## Beschreibung

Die Erfindung betrifft ein Hörgerät mit den Merkmalen des Oberbegriffs des Anspruchs 1, eine Energieladevorrichtung mit einem solchen Hörgerät sowie ein Verfahren zum Laden einer wiederaufladbaren Energiespeichereinheit eines solchen Hörgeräts.

Hörgeräte sind tragbare Hörvorrichtungen, die zur Versorgung von Schwerhörenden dienen. Um den zahlreichen individuellen Bedürfnissen entgegenzukommen, werden unterschiedliche Bauformen von Hörgeräten wie Hinter-dem-Ohr Hörgeräte und Indem-Ohr Hörgeräte bereitgestellt. Die beispielhaft aufgeführten Hörgeräte werden am Außenohr oder im Gehörgang getragen. Darüber hinaus stehen auf dem Markt aber auch Knochenleitungshörhilfen, implantierbare oder vibrotaktile Hörhilfen zur Verfügung. Dabei erfolgt die Stimulation des geschädigten Gehörs entweder mechanisch oder elektrisch.

Hörgeräte besitzen prinzipiell als wesentliche Komponenten einen Eingangswandler, einen Verstärker und einen Ausgangswandler. Der Eingangswandler ist in der Regel ein Schallempfänger, z. B. ein Mikrofon, und/oder ein elektromagnetischer Empfänger, z. B. eine Induktionsspule. Der Ausgangswandler ist meist als elektroakustischer Wandler, z. B. Miniaturlautsprecher, oder als elektromechanischer Wandler, z. B. Knochenleitungshörer, realisiert. Der Verstärker ist üblicherweise in eine Signalverarbeitungseinheit integriert. Dieser prinzipielle Aufbau ist in Figur 1 am Beispiel eines Hinter-dem-Ohr Hörgeräts 1 dargestellt. In ein Hörgerätegehäuse 7 zum Tragen hinter dem Ohr sind ein oder mehrere Mikrofone 2 zur Aufnahme des Schalls aus der Umgebung eingebaut. Eine Signalverarbeitungseinheit 3, die ebenfalls in das Hörgerätegehäuse 7 integriert ist, verarbeitet die Mikrofonsignale und verstärkt sie. Das Ausgangssignal der Signalverarbeitungseinheit 3 wird an einen Lautsprecher bzw. Hörer 4 übertragen, der ein akustisches Signal ausgibt. Der Schall wird gegebenenfalls über einen Schallschlauch, der mit einer Otoplastik im Gehörgang fixiert ist, zum Trommelfell des Geräteträgers übertragen. Die Stromversorgung des Hörgeräts 1 und insbesondere die der Signalverarbeitungseinheit 3 erfolgt durch eine ebenfalls im Hörgerätegehäuse 7 angeordnete Batterie 5. Mittels einer im Hörgerätegehäuse 7 angeordneten Spule 6 können induktiv Daten mit einem anderen Hörgerät oder mit einer Fernbedienung berührungslos ausgetauscht werden.

Akkus oder Batterien eines Hörgeräts zu laden bedeutet vielfach, den Akku bzw. die Batterie aus dem Hörgerät herauszunehmen, in ein Ladegerät zu stecken und aufzuladen. Nach dem Aufladen muss die in der Regel sehr kleine und schlecht handhabbare Batterie aus dem Ladegerät entnommen und wieder in das Hörgerät eingesetzt werden. Ein alternatives Ladeverfahren besteht darin, dass der Akku im Hörgerät belassen und dort drahtgebunden geladen wird. Hierzu sind entsprechende metallische Kontakte am Hörgerät vorzusehen. Nachteilig an diesen Kontakten ist, dass sie meist aus dem Gehäuse herausstehen und mit diesem nicht bündig sind. Infolgedessen können sie leicht verschmutzen.

Weiterhin ist bekannt, Energie drahtlos an ein Hörgerät zu übertragen. Der Energietransfer hierfür kann durch elektrische (kapazitiv), magnetische (induktiv) bzw. elektromagnetische Felder erfolgen. Ein derartiges Laden erfordert mindestens ein zusätzliches Bauteil im Hörgerät, das das entsprechende Feld in elektrische Energie umwandelt.

Meist wird für das drahtlose Laden von Akkus ein induktives Verfahren benutzt. Der Sender arbeitet mit einer Sendespule und der Empfänger der Energie verwendet ebenfalls eine Spule zur Aufnahme der Energie. Derartige Spulen sind verhältnismäßig groß, was gerade bei Hörgeräten dem ständig angestrebten Ziel der Miniaturisierung zuwider läuft.

In der WO 200//056421 A2 wird eine derartige Vorrichtung zum drahtlosen Laden einer Hörgeräte-Batterie mit Spulen beschrieben. Zusätzlich zur Übertragung von elektrischer Energie können auch Daten drahtlos übertragen werden.

Die DE 197 45 101 A1 betrifft ein In-dem-Ohr-Hörgerät mit einem Hörgeräte-Ladeschaltkreis mit einer Spule zur drahtlosen Aufnahme von elektrischer Energie. Daten einer Spannungsmessung können ebenfalls über die Spule empfangen werden.

Die EP 0 984 664 A1 offenbart ein Ladesystem für eine implantierbare Hörhilfe mit einer wiederaufladbaren Batterie und einer Empfangsspule zum Übertragen der Ladeenergie. Informationen über den Ladezustand der Batterie können ebenfalls über die Empfangsspule ausgetauscht werden.

In der nachveröffentlichten Patentschrift DE 10 2007 009 176 B1 wird eine Lösung vorgeschlagen, bei der das Einspeisen von Energie in eine Hörvorrichtung zum Laden ihres Akkus über Komponenten erfolgt, die möglichst wenig Platz einnehmen. So wird die Spule eines Hörers dazu genutzt, Energie zum Laden des Akkus induktiv einzukoppeln. Alternativ kann auch akustische Energie über den Hörer oder die Mikrofone eingekoppelt und dort in elektrische Energie gewandelt werden.

Ein Hörgerät mit den Merkmalen des Oberbegriffs des Anspruchs 1 ist beispielsweise aus der WO 2005/081583 A1 zu entnehmen. Eine für eine drahtlose Kommunikation vorgesehene Antenne weist hierbei eine Spule auf, die als Ladespule zum Laden einer wiederaufladbaren Batterie verwendet wird.

Auch aus der US 6 658 124 B ist die gemeinsame Verwendung einer Spule zum Laden einer Batterie einerseits und zum Übertragen von Signalen andererseits zu entnehmen.

Es ist Aufgabe der Erfindung eine weitere Hörvorrichtung, eine dazugehörige Energieladevorrichtung und ein Verfahren anzugeben, bei denen Energie induktiv an die Hörvorrichtung übertragen werden kann. Eine weitere Aufgabe besteht darin, Daten zwischen der Hörvorrichtung und der Energieladevorrichtung auszutauschen.

Gemäß der Erfindung wird die gestellte Aufgabe mit einem Hörgerät mit den Merkmalen des Patentanspruchs 1, mit einer Energieladevorrichtung mit einem solchen Hörgerät sowie mit dem Verfahren gemäß Patentanspruch 12 gelöst.

Die Erfindung umfasst ein Hörgerät mit einer wiederaufladbaren Energiespeichereinheit zur Stromversorgung und mit einer Antenne zum drahtlosen Senden und Empfangen von elektromagnetischen Signalen. Eine Energieladeeinheit ist zwischen der Antenne und der Energiespeichereinheit angeordnet, wobei in einem Ladebetrieb an die Antenne elektromagnetisch übertragene Energie elektrisch über die Energieladeeinheit in die Energiespeichereinheit eingespeist wird. Vorteilhaft daran ist, dass eine drahtlose Ladefunktion ohne zusätzliche Bauteile und ohne Beeinträchtigung einer drahtlosen Kommunikation über die Antenne realisiert werden kann.

In einer weiteren Ausführungsform kann die Energieladeeinheit einen Laderegler zur Regelung einer in der Antenne induzierten Spannung und eine Ladezustandsüberwachungseinheit zur Erfassung einer aus der und einer in die Energiespeichereinheit fließenden Energiemenge umfassen. Dadurch wird die Spannung geglättet und geregelt sowie der Ladestrom gemessen.

In einer Weiterbildung können der Laderegler und die Ladezustandsteuereinheit mit einer Steuerlogikeinheit elektrisch verschaltet sein, wobei die Steuerlogikeinheit zwischen dem Ladebetrieb und einem Kommunikationsbetrieb umschaltet. Dies bietet den Vorteil, dass zwischen einem Ladebetrieb und einem Kommunikationsbetrieb einfach umgeschaltet werden kann.

Des Weiteren kann die Antenne als Antennen-Spule ausgebildet sein, wobei die Energie induktiv übertragbar ist. Dadurch können ausreichende Energiemengen im Nahfeld von elektrischen Feldern übertragen werden.

Vorteilhaft kann parallel zu einer die induzierte Spannung gleichrichtenden, parasitären Diode zwischen der Antenne und der Masse eine Schottky-Diode geschaltet werden. Vorteilhaft daran ist die Erhöhung des Ladestroms und damit der Effektivität des Ladevorgangs.

In einer weiteren Ausführungsform kann das Hörgerät ein Sende-/Empfangsmodul zum drahtlosen Senden und Empfangen von elektromagnetischen Signalen über die Antenne enthalten. Damit können Daten von und zu dem Hörgerät übertragen werden.

In einer Weiterbildung können erste Daten eines Energieladegeräts an das Hörgerät während des Ladebetriebs übertragen werden, wobei die an die Antenne übertragene elektromagnetische Energie moduliert ist. Das Sende-/Empfangsmodul kann aus der modulierten Energie die ersten Daten ermitteln. Dies bringt den Vorteil einer einfachen Datenübertragung parallel zum Ladebetrieb.

Des Weiteren können in einem Kommunikationsbetrieb von dem Sende-/Empfangsmodul zweite Daten an das Energieladegerät übertragen werden. Damit können beispielsweise Statusinformationen zum Ladezustand einer Batterie übertragen werden.

Vorteilhaft kann ein Umschalten zwischen dem Ladebetrieb und dem Kommunikationsbetrieb zeitgesteuert oder protokollgesteuert erfolgen. Dies bringt den Vorteil einer vielseitigen Steuerung.

Die Erfindung gibt auch ein Energieladegerät zum induktiven Laden des erfindungsgemäßen Hörgeräts an. Eine Datenübertragungseinheit in dem Energieladegerät moduliert die von dem Energieladegerät an die Antenne übertragene elektromagnetische Energie zur Übertragung von Daten. Dies bietet den Vorteil, dass parallel zum Laden auch Daten übertragen werden können.

In einer weiteren Ausführungsform kann die Datenübertragungseinheit in dem Energieladegerät induktiv übermittelte Daten empfangen. Dadurch können Daten des Hörgeräts ausgewertet werden.

Die Erfindung gibt auch ein Verfahren zum Laden einer wiederaufladbaren Energiespeichereinheit eines Hörgeräts mit einer Antenne zum drahtlosen Senden und Empfangen von elektromagnetischen Signalen an. In einem Ladebetrieb wird an die Antenne des Hörgeräts elektromagnetische Energie übertragen. Diese wird elektrisch über eine Energieladeeinheit in die Energiespeichereinheit eingespeist.

In einer Weiterbildung können zur Datenübertragung zwischen dem Hörgerät und einem Energieladegerät erste Daten des Energieladegeräts an das Hörgerät während des Ladebetriebs übertragen werden, wobei die an die Antenne übertragene elektromagnetische Energie moduliert wird.

Vorteilhaft können in einem Kommunikationsbetrieb zweite Daten vom Hörgerät an das Energieladegerät übertragen werden.

Des Weiteren kann zwischen dem Ladebetrieb und dem Kommunikationsbetrieb zeitgesteuert oder protokollgesteuert umgeschaltet werden.

Weitere Besonderheiten und Vorteile der Erfindung werden aus den nachfolgenden Erläuterungen mehrerer Ausführungsbeispiele anhand von schematischen Zeichnungen ersichtlich.

Es zeigen:
- Figur 1:: einen Prinzipaufbau eines Hörgeräts gemäß dem Stand der Technik,
- Figur 2:: ein Blockschaltbild mit induktivem Ladesystem gemäß der Erfindung und
- Figur 3:: ein Diagramm eines erfindungsgemäßen protokollgesteuerten Kommunikationsablaufs zwischen einem Hörgerät und einem Energieladegerät.

Figur 2 zeigt ein Blockschaltbild eines Hörgerätes 1 und eines dazugehörigen Energieladegeräts 8. In Figur 2 sind nur diejenigen Komponenten dargestellt, die für ein Verständnis der Erfindung erforderlich sind. Im Hörgerät 1 ist eine Antennen-Spule 6 angeordnet, welche in Verbindung mit einer Sende- /Empfangseinheit 9 und einer Stromversorgungseinheit 10 eine bidirektionale drahtlose Datenüberragung zwischen dem Hörgerät 1 und einer peripheren Einheit, beispielsweise ein anderes Hörgerät oder eine Fernbedienung, ermöglicht. Die Stromversorgungseinheit 10 wird von einer wiederaufladbaren Batterie 5 versorgt.

Erfindungsgemäß wird zum berührungslosen bzw. drahtlosen Laden der Batterie 5 mit elektrischer Energie die für die Datenübertragung vorgesehene Antennen-Spule 6 verwendet. Die besondere Herausforderung, die Antennen-Spule 6 als Empfänger für ein Energieübertragungssystem mitzuverwenden, liegt darin, dabei die Funktionalität der drahtlosen Datenübertragung nicht zu beeinträchtigen. Insbesondere dürfen keine zusätzlichen Halbleiterschalter, wie beispielsweise FET-Transistoren, an die Antennen-Spule 6 angeschlossen werden, da diese durch ihre parasitären Eigenschaften die Parameter des Eingangsresonanzkreises verschlechtern würden. Dadurch würde die Reichweite der drahtlosen Datenübertragung unzulässig verringert werden. Es ist daher nicht möglich, die Antennen-Spule 6 zum Zweck der Energieübertragung mittels eines Halbleiterschalters von der Sende-/Empfangseinheit 9 zu trennen und an einen Energieübertragungsgleichrichter anzuschließen.

Die Erfindung macht sich zu Nutze, dass von einem Ende der Antennen-Spule 6 zur Masse eine parasitäre Diode 13 existiert. Die parasitäre Diode 13 ist durch den Halbleiterherstellungsprozess bedingt und kann für die Gleichrichtung einer in der Antennen-Spule 6 induzierten Spannung verwendet werden. Dadurch ist es möglich, die Sende-/Empfangsschaltung eines Hörgeräts nahezu ohne Änderung in eine Energieübertragungsschaltung umzuwandeln. Mit einer nicht dargestellten Steuerlogik wird die Stromversorgungseinheit 10 der Antennen-Spule 6 abgeklemmt und dafür ein Laderegler 11 und eine Ladezustandssteuereinheit 12 zwischen die Antennen-Spule 6 und die Batterie 5 geschaltet. Ein Ausgang der Spule 6 ist mit einem Eingang des Ladereglers 11 verbunden. Ein Ausgang des Ladereglers 11 ist mit einem Eingang der Ladezustandssteuereinheit 12 verbunden, deren Ausgang mit dem Eingang der Batterie 5 gekoppelt ist.

Mittels einer Spule 18 im Energieladegerät 8 wird Energie berührungslos an die Antennen-Spule 6 übertragen, indem eine Spannung induziert wird. Im Normalbetrieb wird die Antennen-Spule 6 als Antenne für die drahtlose Datenübertragung verwendet. Wird das Hörgerät 1 aber in eine Ladeschale des Energieladegeräts 8 gelegt, wird ein Lademodus aktiviert, und die in der Antennen-Spule 6 induzierte Spannung durch die parasitäre Diode 13 gleichgerichtet. Während des Lademodus ist keine Datenübertragung vom Hörgerät zu dem Energieladegerät möglich. Die gleichgerichtete Spannung wird von dem Laderegler 11 geregelt. Die aus der Batterie 5 oder in die Batterie 5 geflossene Ladungsmenge wird von der Ladezustandssteuereinheit 12 erfasst. Beide sind über eine nicht dargestellte Kommunikationsschnittstelle mit der Steuerlogik verbunden. Die Steuerlogik soll die Umschaltung der Zustände "Laden" und "Drahtlose Kommunikation" steuern. Während einer Halbwelle der induzierten Spannung fließt ein pulsierender Strom durch die parasitäre Diode 13, der dann nach einer Glättung zu einem Ladestrom in der Batterie 5 führt.

Die Funktionalität der parasitären Diode 13 wird durch Parallelschaltung einer Schottky-Diode 14 unterstützt. Bedingt durch den Halbleiterherstellungsprozess kann die Schottky-Diode nicht im Halbleiterchip selbst realisiert werden, sondern muss extern am Chip angeschlossen werden.

Durch die erfindungsgemäße Vorrichtung kann ein vorhandenes drahtloses Datenübertragungssystem des Hörgeräts 1 beibehalten werden und die Antennen-Spule 6 für die Energieübertragung mitbenutzt werden. Währen der Energieübertragung ist aber kein Datentransfer vom Hörgerät 1 zum Energieladegerät 8 möglich, da die Sendeeinheit 9 im Hörgerät 1 durch das starke, extern anliegende Magnetfeld des Energieladegeräts 8 blockiert ist.

Erfindungsgemäß ist aber ein Datentransfer von dem Energieladegerät 8 zu dem Hörgerät 1 möglich. Dazu wird die vorhandene Sende-/Empfangseinheit 9 des Hörgeräts 1 mitbenutzt. Mit Hilfe einer Datenübertragungseinheit 15 in dem Energieladegerät 8 wird das Feld des Energieladegeräts 8 entsprechend moduliert. Das modulierte Signal wird also einerseits für die Energieübertragung und andererseits für die Datenübertragung von dem Energieladegerät 8 zum Hörgerät 1 genutzt. Für eine Datenübertragung vom Hörgerät 1 zu dem Energieladegerät 8 wird zeitgesteuert, z.B. im Zeitschlitzverfahren, bei dem nach einer vordefinierten Zeit die Übertragungsrichtung gewechselt wird, oder protokollgesteuert, beispielsweise durch Handshaking, das Feld von dem Energieladegerät 8 abgeschaltet. Das Energieladegerät 8 geht dann in einen Empfangsmodus über. Das Hörgerät 1 sendet Daten mit der vorhandenen Sende-/Empfangseinheit 9.

Figur 3 zeigt ein erfindungsgemäßes Beispiel eines protokollgesteuerten Kommunikationsablaufs zwischen einem Hörgerät 1 und einem Energieladegerät 8. In einem Ausgangszustand "Hörgerät abwesend" HA befindet sich kein Hörgerät 1 in dem Energieladegerät 8. Das Energieladegerät 8 wechselt kontinuierlich von einem Sendemodus SM in einen Empfangsmodus RM und umgekehrt. Im Sendemodus SM sendet das Energieladegerät 8 ein Lade-Startsignal 100 an das Hörgerät 1. Zusätzlich wird das Signal "Gehe-in-den-Übertragungsmodus" 101 gesendet. Da sich kein Hörgerät 1 in dem Energieladegerät 8 befindet kommt keine Antwort 200 zurück. Anschließend wird ein Hörgerät 1 in das Energieladegerät 8 eingesetzt. Dadurch entsteht der Zustand "Hörgerät eingesetzt" HI. Das Hörgerät 1 empfängt nun die Signale "Starte Laden" 100 und "Gehe-in-den-Übertragungsmodus" 101 und sendet als Antwort das Paket 201 an das Energieladegerät 8 zurück. Daraufhin schaltet das Energieladegerät 8 in den Energieübertragungsmodus 102. Während der Energieladung können weiterhin Übertragungspakete 101, 201 ausgetauscht werden. Ist der Energieladevorgang abgeschlossen, sendet das Energieladegerät 8 den Befehl "Beende Laden" 103 an das Hörgerät 1. Der Ladevorgang wird gestoppt.

Mit anderen Worten: das Energieladegerät 8 sendet fortlaufend oder in regelmäßigen Zeitabständen, beispielsweise alle 3 Sekunden, Befehle zum Übergang in einen Lademodus und eine Aufforderung zum Senden von Daten. Dies kann mit einer geringen Energie erfolgen, damit das Energieladegerät 8 im ungenutzten Zustand möglichst wenig Strom verbraucht. Kommen keine Daten vom Hörgerät 1 zurück, wird das im Ladegerät als Zustand "kein Hörgerät" HA erkannt und entsprechend angezeigt. Kommt eine Antwort, die zum Beispiel den Typ des Hörgeräts 1, den Batterieladezustand oder den erforderlichen Ladestrom beinhalten kann, wird die voraussichtliche Dauer des Ladevorgangs am Energieladegerät 8 angezeigt und der Ladevorgang beginnt. Dabei sendet das Energieladegerät 8 in regelmäßigen Zeitabständen Anfragen an das Hörgerät, den Status mitzuteilen, und geht unmittelbar danach in den Empfangsmodus RM zurück. Nach Ende des Ladevorgangs sendet das Energieladegerät 8 den Befehl zu dem Hörgerät, den Ladevorgang zu beenden und in einen Schlafmodus mit geringem Energieverbrauch zu gehen. Wird das Hörgerät 1 vorzeitig aus der Ladeschale des Energieladegerätes 8 entfernt, wird das im Energieladegerät 8 anhand der fehlenden Antworten erkannt und angezeigt. Das Hörgerät 1 erkennt den Zustand "ich bin aus der Ladeschale entfernt" dadurch, dass keine Anfragen von dem Energieladegerät 8 mehr ankommen.

Die Übergänge zwischen den Zuständen im Hörgerät 1 und im Energieladegerät 8 können jeweils mit einem Zustandsautomaten gesteuert werden. Dieser kann sowohl fest in Hardware verdrahtet als auch als Software gesteuerter Mikrokontrollerautomat realisiert werden.

### Bezugszeichenliste

- 1: Hörgerät
- 2: Mikrofon
- 3: Signalverarbeitungseinheit
- 4: Hörer / Lautsprecher
- 5: Batterie / Energiespeichereinheit
- 6: Antenne / Antennen-Spule
- 7: Hörgerätegehäuse
- 8: Energieladegerät
- 9: Sende-/Empfangsmodul
- 10: Stromversorgungseinheit
- 11: Laderegler
- 12: Ladezustandsüberwachungseinheit
- 13: parasitäre Diode
- 14: Schottky-Diode
- 15: Datenübertragungseinheit
- 16: Energie- und Datenübertragung
- 17: Energieladeeinheit
- 18: Spule
- HA: Hörgerät abwesend
- HI: Hörgerät eingesetzt
- RM: Empfangsmodus
- SM: Sendemodus

## Patentansprüche

1. Hörgerät (1) mit einer wiederaufladbaren Energiespeichereinheit (5) zur Stromversorgung und mit einer Antenne (6) zum drahtlosen Senden und Empfangen von elektromagnetischen Signalen zu und von einem weiteren Hörgerät und/oder einer Fernbedienung, wobei eine Energieladeeinheit (17) zwischen der Antenne (6) und der Energiespeichereinheit (5) derart angeordnet ist, dass in einem Ladebetrieb an die Antenne (6) elektromagnetisch übertragene Energie elektrisch über die Energieladeeinheit (17) in die Energiespeichereinheit (5) einspeisbar ist,
**dadurch gekennzeichnet,**
**dass** für eine Gleichrichtung eines induzierten Wechselstromes eine durch den Halbleiterherstellungsprozesss bedingte parasitäre Diode (13) zwischen der Antenne (6) und einer Masse verwendet wird.

2. Hörgerät (1) nach Anspruch 1,
**dadurch gekennzeichnet,**
**dass** die Energieladeeinheit (17) einen Laderegler (11) zur Regelung einer in der Antenne (6) induzierten Spannung und eine Ladezustandsüberwachungseinheit (12) zur Erfassung einer aus der und einer in die Energiespeichereinheit (5) fließenden Energiemenge umfasst.

3. Hörgerät (1) nach Anspruch 2,
**dadurch gekennzeichnet,**
**dass** der Laderegler (11) und die Ladezustandssteuereinheit (12) mit einer Steuerlogikeinheit elektrisch verschaltbar sind, wobei die Steuerlogikeinheit zwischen dem Ladebetrieb und einem Kommunikationsbetrieb umschaltet.

4. Hörgerät (1) nach einem der vorigen Ansprüche,
**dadurch gekennzeichnet,**
**dass** die Antenne (6) eine Antennen-Spule umfasst, wobei die Energie induktiv übertragbar ist.

5. Hörgerät (1) nach einem der vorhergehenden Ansprüche,
**dadurch gekennzeichnet,**
**dass** parallel zu der den induzierten Wechselstrom gleichrichtenden, parasitären Diode (13) zwischen der Antenne (6) und der Masse eine Schottky-Diode (14) schaltbar ist.

6. Hörgerät (1) nach einem der vorigen Ansprüche,
**gekennzeichnet durch**
ein Sende-/Empfangsmodul (9) zum drahtlosen Senden und Empfangen von elektromagnetischen Signalen über die Antenne (6).

7. Hörgerät (1) nach Anspruch 6,
**dadurch gekennzeichnet,**
**dass** erste Daten eines Energieladegeräts (8) an das Hörgerät (1) während des Ladebetriebs übertragbar sind, wobei die an die Antenne (6) übertragene elektromagnetische Energie moduliert wird und das Sende-/Empfangsmodul (9) aus der modulierten Energie die ersten Daten ermittelt.

8. Hörgerät (1) nach Anspruch 7,
**dadurch gekennzeichnet,**
**dass** in einem Kommunikationsbetrieb von dem Sende-/Empfangsmodul (9) zweite Daten an das Energieladegerät (8) übertragbar sind.

9. Hörgerät (1) nach Anspruch 8,
**dadurch gekennzeichnet,**
**dass** ein Umschalten zwischen dem Ladebetrieb und dem Kommunikationsbetrieb zeitgesteuert oder protokollgesteuert erfolgt.

10. Energieladevorrichtung mit einem Hörgerät (1) nach einem der vorigen Ansprüche und mit einem Energieladegerät (8) zum induktiven Laden eines Hörgeräts (1) nach einem der vorigen Ansprüche,
**gekennzeichnet durch**
eine Datenübertragungseinheit (15), **durch** die die vom Energieladegerät (8) an die Antenne (6) übertragene elektromagnetische Energie zur Übertragung von Daten modulierbar ist.

11. Energieladevorrichtung nach Anspruch 10,
**dadurch gekennzeichnet,**
**dass** die Datenübertragungseinheit (15) derart ausgebildet ist, dass vom Hörgerät (1) induktiv übermittelte Daten empfangbar sind.

12. Verfahren zum Laden einer wiederaufladbaren Energiespeichereinheit (5) eines Hörgeräts (1) mit einer Antenne (6) zum drahtlosen Senden und Empfangen von elektromagnetischen Signalen zu und von einem weiteren Hörgerät und/oder einer Fernbedienung, wobei in einem Ladebetrieb an die Antenne (6) des Hörgeräts (1) elektromagnetische Energie übertragen wird und diese elektrisch über eine Energieladeeinheit (17) in die Energiespeichereinheit (5) eingespeist wird,
**dadurch gekennzeichnet,**
**dass** für eine Gleichrichtung eines induzierten Wechselstromes eine durch den Halbleiterherstellungsprozesss bedingte parasitäre Diode (13) zwischen der Antenne (6) und einer Masse verwendet wird.

13. Verfahren nach Anspruch 12,
**dadurch gekennzeichnet,**
**dass** zur Datenübertragung zwischen dem Hörgerät (1) und einem Energieladegerät (8) zum Laden der wiederaufladbaren Energiespeichereinheit (5) erste Daten des Energieladegeräts (8) an das Hörgerät (1) während des Ladebetriebs übertragen werden, wobei die an die Antenne (6) übertragene elektromagnetische Energie moduliert wird.

14. Verfahren nach Anspruch 13,
**dadurch gekennzeichnet,**
**dass** in einem Kommunikationsbetrieb zweite Daten vom Hörgerät (1) an das Energieladegerät (8) übertragen werden.

15. Verfahren nach Anspruch 14,
**dadurch gekennzeichnet,**
**dass** zwischen dem Ladebetrieb und dem Kommunikationsbetrieb zeitgesteuert oder protokollgesteuert umgeschaltet wird.

## Claims

1. Hearing aid (1) having a rechargeable energy storage unit (5) for supplying power and having an antenna (6) for wirelessly sending and receiving electromagnetic signals to and from a further hearing aid and/or a remote control, wherein an energy charging unit (17) is arranged between the antenna (6) and the energy storage unit (5) such that in a charging mode it is possible for energy transmitted electromagnetically to the antenna (6) to be electrically supplied to the energy storage unit (5) via the energy charging unit (17),
**characterized**
**in that** rectification of an induced alternating current involves the use of a parasitic diode (13), which is conditional upon the semiconductor fabrication process, between the antenna (6) and an earth.

2. Hearing aid (1) according to Claim 1,
**characterized**
**in that** the energy charging unit (17) comprises a charging regulator (11) for regulating a voltage induced in the antenna (6) and a state-of-charge control unit (12) for detecting an amount of energy that flows from and an amount of energy that flows to the energy storage unit (5).

3. Hearing aid (1) according to Claim 2,
**characterized**
**in that** the charging regulator (11) and the state-of-charge control unit (12) can be electrically connected up to a control logic unit, wherein the control logic unit changes over between the charging mode and a communication mode.

4. Hearing aid (1) according to one of the preceding claims,
**characterized**
**in that** the antenna (6) comprises an antenna coil, wherein the energy can be transmitted inductively.

5. Hearing aid (1) according to one of the preceding claims,
**characterized**
**in that** a Schottky diode (14) can be connected in parallel with the parasitic diode (13) that rectifies the induced alternating current, between the antenna (6) and the earth.

6. Hearing aid (1) according to one of the preceding claims,
**characterized**
**by** a transmission/reception module (9) for wirelessly sending and receiving electromagnetic signals via the antenna (6).

7. Hearing aid (1) according to Claim 6,
**characterized**
**in that** first data from an energy charger (8) can be transmitted to the hearing aid (1) during the charging mode, wherein the electromagnetic energy transmitted to the antenna (6) is modulated and the transmission/reception module (9) ascertains the first data from the modulated energy.

8. Hearing aid (1) according to Claim 7,
**characterized**
**in that** in a communication mode the transmission/reception module (9) can transmit second data to the energy charger (8).

9. Hearing aid (1) according to Claim 8,
**characterized**
**in that** changeover between the charging mode and the communication mode is effected under time control or under protocol control.

10. Energy charging apparatus having a hearing aid (1) according to one of the preceding claims and having an energy charger (8) for inductively charging a hearing aid (1) according to one of the preceding claims,
**characterized**
**by** a data transmission unit (15) that can modulate the electromagnetic energy transmitted from the energy charger (8) to the antenna (6) for the purpose of transmitting data.

11. Energy charging apparatus according to Claim 10,
**characterized**
**in that** the data transmission unit (15) is designed such that the hearing aid (1) can receive inductively transmitted data.

12. Method for charging a rechargeable energy storage unit (5) of a hearing aid (1) having an antenna (6) for wirelessly sending and receiving electromagnetic signals to and from a further hearing aid and/or a remote control, wherein in a charging mode electromagnetic energy is transmitted to the antenna (6) of the hearing aid (1) and said electromagnetic energy is electrically supplied to the energy storage unit (5) via an energy charging unit (17),
**characterized**
**in that** rectification of an induced alternating current involves the use of a parasitic diode (13), which is conditional upon the semiconductor fabrication process, between the antenna (6) and an earth.

13. Method according to Claim 12,
**characterized**
**in that** the data transmission between the hearing aid (1) and an energy charger (8) for charging the rechargeable energy storage unit (5) involves the transmission of first data from the energy charger (8) to the hearing aid (1) during the charging mode, wherein the electromagnetic energy transmitted to the antenna (6) is modulated.

14. Method according to Claim 13,
**characterized**
**in that** in a communication mode second data are transmitted from the hearing aid (1) to the energy charger (8).

15. Method according to Claim 14,
**characterized**
**in that** changeover between the charging mode and the communication mode takes place under time control or under protocol control.

## Revendications

1. Appareil auditif (1) présentant une unité rechargeable (5) d'accumulation d'énergie pour l'alimentation en courant et une antenne (6) d'émission et de réception sans fil de signaux électromagnétiques vers ou depuis un autre appareil auditif et/ou une commande à distance,
une unité (17) de chargement d'énergie étant disposée entre l'antenne (6) et l'unité (5) d'accumulation d'énergie de telle sorte qu'en mode de fonctionnement en chargement, de l'énergie électromagnétique transmise à l'antenne (6) puisse être injectée électriquement dans l'unité (5) d'accumulation en énergie par l'intermédiaire de l'unité (17) de chargement d'énergie,
**caractérisé en ce que**
pour redresser un courant alternatif induit, une diode parasite (13) provoquée par le processus de fabrication du semi-conducteur est utilisée entre l'antenne (6) et une masse.

2. Appareil auditif (1) selon la revendication 1, **caractérisé en ce que** l'unité (17) de chargement d'énergie comporte un régulateur de chargement (11) qui régule la tension induite dans l'antenne (6) et une unité (12) de surveillance de l'état de chargement qui saisit la quantité d'énergie qui s'écoule dans l'unité (5) d'accumulation en énergie ou depuis cette dernière.

3. Appareil auditif (1) selon la revendication 2, **caractérisé en ce que** le régulateur de chargement (11) et l'unité (12) de commande de l'état de chargement peuvent être raccordés électriquement à une unité logique de commande, l'unité logique de commande commutant entre un mode de fonctionnement en chargement et un mode de fonctionnement en communication.

4. Appareil auditif (1) selon l'une des revendications précédentes, **caractérisé en ce que** l'antenne (6) comporte une bobine d'antenne et l'énergie peut être transmise de manière inductive.

5. Appareil auditif (1) selon l'une des revendications précédentes, **caractérisé en ce qu'**une diode de Schottky (14) peut être raccordée en parallèle à la diode parasite (13) qui redresse le courant alternatif induit entre l'antenne (6) et la masse.

6. Appareil auditif (1) selon l'une des revendications précédentes, **caractérisé par** un module d'émission/réception (9) qui émet et reçoit sans fil des signaux électromagnétiques par l'intermédiaire de l'antenne (6).

7. Appareil auditif (1) selon la revendication 6, **caractérisé en ce que** des premières données d'un appareil (8) de chargement en énergie peuvent être transférées à l'appareil auditif (1) en mode de fonctionnement en chargement, l'énergie électromagnétique transmise à l'antenne (6) étant modulée et le module d'émission/réception (9) déterminant les premières données à partir de l'énergie modulée.

8. Appareil auditif (1) selon la revendication 7, **caractérisé en ce que** des deuxièmes données peuvent être transmises à l'appareil (8) de chargement en énergie par le module d'émission/réception (9) fonctionnant en mode de fonctionnement en communication.

9. Appareil auditif (1) selon la revendication 8, **caractérisé en ce que** la commutation entre le mode de fonctionnement en chargement et le mode de fonctionnement en communication s'effectue en fonction du temps ou sous la commande d'un protocole.

10. Ensemble de chargement d'énergie présentant un appareil auditif (1) selon l'une des revendications précédentes et un appareil (8) de chargement en énergie qui charge par induction un appareil auditif (1) selon l'une des revendications précédentes,
**caractérisé par**
une unité (15) de transfert de données par laquelle l'énergie électromagnétique transmise par l'appareil (8) de chargement d'énergie à l'antenne (6) peut être modulée pour transmettre des données.

11. Ensemble de chargement en énergie selon la revendication 10, **caractérisé en ce que** l'unité (15) de transfert de données est configurée de telle sorte que des données transmises par induction puissent être reçues par l'appareil auditif (1).

12. Procédé de chargement d'une unité (5) rechargeable d'accumulation en énergie d'un appareil auditif (1) présentant une antenne (6) d'émission et de réception sans fil de signaux électromagnétiques vers et depuis un autre appareil auditif et/ou une commande à distance, de l'énergie électromagnétique étant transmise à l'antenne (6) de l'appareil auditif (1) en mode de fonctionnement en chargement et cette énergie étant injectée électriquement dans l'unité (5) d'accumulation en énergie par l'intermédiaire de l'unité (17) de chargement en énergie,
**caractérisé en ce que**
pour redresser un courant alternatif induit, une diode parasite (13) provoquée par le processus de fabrication du semi-conducteur est utilisée entre l'antenne (6) et une masse.

13. Procédé selon la revendication 12, **caractérisé en ce que** pour la transmission de données entre l'appareil auditif (1) et un appareil (8) de chargement d'énergie qui charge l'unité (5) rechargeable d'accumulation d'énergie, des premières données de l'appareil (8) de chargement en énergie sont transmises à l'appareil auditif (1) pendant le fonctionnement en chargement, l'énergie électromagnétique transmise à l'antenne (6) étant modulée.

14. Procédé selon la revendication 13, **caractérisé en ce que** dans un mode de fonctionnement en communication, des deuxièmes données sont transmises par l'appareil auditif (1) à l'appareil (8) de chargement en énergie.

15. Procédé selon la revendication 14, **caractérisé en ce que** la commutation entre le mode de fonctionnement en chargement et le mode de fonctionnement en communication s'effectue en fonction du temps ou sur la commande d'un protocole.
